# EUROPÄISCHE PATENTSCHRIFT

(11) **EP 0 280 774 B1**
(45) Veröffentlichungstag und Bekanntmachung des Hinweises auf die Patenterteilung: **22.11.1990**
(21) Anmeldenummer: 87117531.1
(22) Anmeldetag: 27.11.1987
(51) Int. Cl.: F01L 1/02

(54) **Steuerwellenantrieb für eine Hubkolbenbrennkraftmaschine**
Camshaft drive for an internal-combustion piston engine
Entraînement de l'arbre de distribution d'un moteur à piston alternatif

(30) Priorität: 26.02.1987 CH 735/87
(43) Veröffentlichungstag der Anmeldung: 07.09.1988
(73) Patentinhaber: GEBRÜDER SULZER AKTIENGESELLSCHAFT, CH-8401 Winterthur (CH)
(72) Erfinder: Scherrer, Hans, CH-8450 Andelfingen (CH)
(74) Vertreter: Sparing Röhl Henseler Patentanwälte

(56) Entgegenhaltungen:
- DE-A- 2 228 635
- GB-A- 104 493
- GB-A- 279 627
- MACHINE DESIGN, Band 38, Nr. 1, 6. Januar 1966, Seiten 139-143, Cleveland, US; G.W. MICHALEC: "Fastening gears"

## Beschreibung

Die Erfindung betriffl einen Steuerwellenantrieb mit den Merkmalen des Oberbegriffs des Anspruchs 1.

Bei einem bekannten Steuerwellenantrieb dieser Art besteht der Zahnkranz aus zwei Ringhälften, die sich mit der einen Stirnfläche an einer hinterschnittenen Schulter der Kurbelwelle abstützen und die mit ihrer anderen Stirnfläche an einem zweiteiligen Klemmring anliegen, der ebenfalls die Kurbelwelle umgibt und durch zwei Schrauben zusammengespannt wird. Diese Konstruktion hat den Vorteil, dass eine Demontage sowie Wiedermontage des Zahnkranzes im Motor möglich ist, d.h. ohne dass die Kurbelwelle dazu ausgebaut werden müsste. Nachteile der bekannten Konstruktion sind darin zu sehen, dass sie wegen der Zweiteiligkeit des Zahnkranzes und des Spannringes sowohl konstruktiv wie auch montagemässig aufwendig und damit teuer ist. Schwierigkeiten bei der Montage des Zahnkranzes bereitet dessen Zweiteiligkeit auch deshalb, weil an der Trennstelle der Ringhälften Abweichungen von der Zahnteilung auftreten können. Ferner ergeben sich Probleme bei der Herstellung des Zahnkranzes, wenn dieser gehärtet werden muss, weil sich die Ringhälften verziehen können.

. Der Erfindung liegt die Aufgabe zugrunde, einen Steuerwellenantrieb der eingangs genannten Art so zu verbessern, dass der konstruktive Aufwand für den Zahnkranz und seine Befestigung wesentlich verringert wird und dass die Herstellung und Montage des Zahnkranzes vereinfacht wird.

Diese Aufgabe wird erfindungsgemäss durch die Merkmale des Kennzeichens des Anspruchs 1 gelöst. Durch die Einstückigkeit des Zahnkranzes wird seine Herstellung vereinfacht und auch verbilligt, weil beim Härten wegen der geschlossenen Ringform eine geringere Neigung zum Verziehen besteht als bei Ringhälften. Durch das Aufschrumpfen des Zahnkranzes auf den Aufnahmeflansch wird seine Montage wesentlich vereinfacht. Unterstützt wird diese Vereinfachung durch die etwas grössere Bemessung des Durchmessers des Aufnahmeflansches gegenüber dem Durchmesser des Abtriebsflansches.

Aus der DE-OS 2 228 635 ist ein Steuerwellenantrieb bekannt, bei dem auf einem verlängerten, im Durchmesser abgesetzten Abschnitt des Lagerzapfens der Kurbelwelle ein separater Abtriebsflansch befestigt ist. An diesem Flansch ist ein Schwungrad befestigt, wogegen das einstückige Zahnrad für den Antrieb der Steuerwelle auf dem verlängerten Abschnitt zwischen dem Lagerzapfen und dem Abtriebsflansch angeordnet ist. Wenn bei diesem Steuerwellenantrieb das Zahnrad entfernt werden soll, so muss zuvor der Abtriebsflansch vom verlängerten Abschnitt abgezogen werden, weil der Aussendurchmesser des Flansches grösser ist als der Innendurchmesser des Zahnrades.

Aus der Zeitschrift «Machine Design» 38, vom 6.1.1966, S. 139 bis 143 ist die Befestigungsart des Aufschrumpfens eines Zahnrades auf eine Welle bekannt.

Aus der GB-PS 279 627 ist ein Steuerwellenantrieb bekannt, bei dem die Kurbelwelle an ihrem einen Ende einen mit ihr einstückigen Abtriebsflansch aufweist und ein zwischen diesem Flansch und dem Kurbelwellenlagerzapfen befindlicher Wellenabschnitt von einem zweiteiligen hülsenartigen Formteil umgeben ist. Dieser Formteil ist an seinem dem Abtriebsflansch benachbarten Ende mit einem Flansch versehen, der zusammen mit einem Schwungrad am Abtriebsflansch befestigt ist. Das andere Ende des zweiteiligen Formstückes ist als Zahnkranz für den Antrieb der Steuerwelle ausgebildet. Der Aussendurchmesser des Zahnkranzes ist kleiner als der des Abtriebsflansches.

Ein Ausführungsbeispiel der Erfindung wird in der folgenden Beschreibung anhand der Zeichnung näher erläutert, die einen Schnitt durch den Steuerwellenantrieb nach der Erfindung zeigt.

In einem Gehäuse 1 einer Hubkolbenbrennkraftmaschine, die nach dem Viertakt-Diesel-Verfahren arbeitet, ist eine Kurbelwelle 2 gelagert, von der ein Hauptlagerzapfen 3, ein Kurbelzapfen 4, ein zur Aufnahme eines Zahnkranzes 6 dienender Flansch 5 und ein das Kurbelwellenende bildender Abtriebsflansch 7 gezeigt sind. Der dem Antrieb einer Steuerwelle 8 dienende Zahnkranz 6 ist im Eingriff mit einem Zwischenzahnrad 9, das zusammen mit einem weiteren Zwischenzahnrad 10 auf einem Zapfen 11 drehbar gelagert ist. Die Zwischenzahnräder 9 und 10 sind gegeneinander drehfest verbunden, und der Lagerzapfen 11 ist am Gehäuse 1 befestigt. Mit dem Zwischenzahnrad 10, das einen kleineren Durchmesser aufweist als das Zwischenzahnrad 9, steht ein Zahnrad 12 im Eingriff, das auf der Steuerwelle 8 befestigt ist. Das aus den Teilen 6,9,10 und 12 bestehende Zahnradgetriebe ist nach aussen durch eine am Gehäuse 1 befestigte Deckplatte 13 abgeschirmt.

Der Aufnahmeflansch 5 hat einen Aussendurchmesser D_{F}, der etwas grösser ist als der Aussendurchmesser D_{A} des Abtriebsflansches 7. Der Abtriebsflansch 7 wie auch der Aufnahmeflansch 5 sind einstückig mit der Kurbelwelle 2 hergestellt. Durch den etwas grösseren Durchmesser D_{F} wird es möglich, beim Montieren des auf den Flansch 5 aufzuschrumpfenden Zahnkranzes 6 diesen thermisch aufgeweiteten Zahnkranz über den Abtriebsflansch 7 hinweg zum Aufnahmeflansch 5 zu bewegen, der zum Begrenzen dieser Bewegung mit enem Bund 5' versehen ist. Wenn der aufgeweitete Zahnkranz 6 an diesem Bund 5' anliegt, wird er durch Abkühlen auf dem Flansch 5 befestigt, wobei es keine Rolle spielt, welche relative Winkellage der Zahnkranz zur Kurbelwelle einnimmt. In gleicher Wiese sind die Zwischenzahnräder 9 und 10 durch thermisches Schrumpfen miteinander verbunden. Das auf der Steuerwelle 8 befestigte Zahnrad 12 ist dagegen auf hydraulischem Wege aufgeschrumpft, wozu in der Welle eine axiale Sackbohrung 14 und von dieser abzweigende radiale Bohrungen 15 vorgesehen sind. Die exakte Winkelstellung zwischen der Kurbelwelle 2 und der Steuerwelle 8 wird dadurch erreicht, dass über die Bohrungen 14 und 15 hydraulisches Druckmittel unter einem Druck von beispielsweise 1000 bar zugeführt wird, unter dessem Einfluss das Zahnrad 12 etwas aufgeweitet wird. Die Steuerwelle 8 kann dann relativ zum Zahnrad 12 und damit zur Kurbelwelle 2 verdreht werden, bis die gewünschte Winkelstellung erreicht ist. Dann wird das Druckmittel aus den Bohrungen 14 und 15 abgelassen, so dass das Zahnrad 12 auf der Steuerwelle 8 festsitzt.

Wenn der Zahnkranz 6 auf dem Aufnahmeflansch 5 ausgewechselt werden muss, so wird dieser durch Trennschleifen aufgeschnitten und vom Flansch 5 abgezogen. Daraufhin wird ein neuer Zahnkranz 6 thermisch auf den Flansch 5 aufgeschrumpft.

Abweichend von dem beschriebenen Beispiel könnte auch der Zahnkranz 6 durch einen hydraulischen Druckverband mit dem Aufnahmeflansch 5 verbunden sein, wie dies für das Zahnrad 12 und die Steuerwelle 8 vorgesehen ist.

Der zwischen dem Aufnahmeflansch 5 und dem Abtriebsflansch 7 befindliche zylindrische Abschnitt 3' der Kurbelwelle 2 ist normalerweise mit einer hier nicht dargestellten Wellendichtungsanordnung umgeben, die an der Deckplatte 13 lösbar befestigt ist.

In dem gezeichneten Ausführungsbeispiel ist - vom Abtriebsflansch 7 her gesehen - das erste Kurbelwellenlager (Zapfen 3) hinter dem Aufnahmeflansch 5 vorgesehen. Im allgemeinen genügt diese Lageranordnung für den ruhigen Lauf des Zahnkranzes 6. Es ist jedoch auch möglich, auch den zylindrischen Wellenabschnitt 3' als Lagerstelle auszubilden, und zwar zusätzlich zu der erwähnten Wellendichtungsanordnung.

## Patentansprüche

1. Steuerwellenantrieb für eine Hubkolbenbrennkraftmaschine, mit einer Kurbelwelle (2), die an ihrem einen Ende einen mit der Kurbelwelle (2) einstückigen Abtriebsflansch (7) und neben diesem Flansch (7) einen auf der Welle (2) befestigten Zahnkranz (6) für den Antrieb der Steuerwelle (8) aufweist, dadurch gekennzeichnet, dass die Kurbelwelle (2) zur Aufnahme des Zahnkranzes (6) einen Aufnahmeflansch (5) aufweist, dessen Durchmesser (D_{F}) etwas grösser als der Durchmesser (D_{A}) des Abtriebsflansches (7) ist, wobei zwischen Aufnahmeflansch (5) und Abtriebsflansch (7) sich ein Abschnitt (3') der Kurbelwelle (3) befindet, der einen kleineren Durchmesser hat als der Abtriebsflansch (7), und dass der Zahnkranz (6) einstückig ausgebildet ist, der bei seiner Montage über den Abtriebsflansch (7) hinweg bewegbar und auf dem Aufnahmeflansch (5) aufgeschrumpft ist.

2. Steuerwellenantrieb nach Anspruch 1, dadurch gekennzeichnet, dass der Aufnahmeflansch (5) auf seiner dem Abtriebsflansch (7) abgewendeten Seite mit einem radial vorstehenden Bund (5') versehen ist, der als Anschlag für den Zahnkranz (6) dient.

3. Steuerwellenantrieb nach Anspruch 1 oder 2, dadurch gekennzeichnet, dass das erste Kurbelwellenlager (3) - vom Abtriebsflansch (7) her gesehen - hinter dem Aufnahmeflansch (5) vorgesehen ist.

## Claims

1. A camshaft drive for a reciprocating piston internal combustion engine, comprising a crankshaft (2) integrally formed at one end with an output flange (7), a gear rim (6) for driving the camshaft (8) being secured on the crankshaft (2) near the flange (7), characterised in that the crankshaft (2) has a flange (5) for receiving the gear. rim (6), the diameter (D_{F}) of the receiving flange being somewhat greater than the diameter (D_{A}) of the output flange (7), and a portion (3') of the crankshaft (3) is disposed between the receiving flange (5) and the output flange (7) and has a smaller diameter than the output flange (7), and the gear rim (6) is in one piece and during assembly is movable over the output flange (7) and is shrunk on to the receiving flange (5).

2. A camshaft drive according to claim 1, characterised in that the receiving flange (5), on the side remote from the output flange (7), is provided with a radially projecting collar (5'), serving as an abutment for the gear rim (6).

3. A camshaft drive according to claim 1 or 2, characterised in that the first crankshaft bearing (3), as seen from the output flange (7), is disposed behind the receiving flange (5).

## Revendications

1. Dispositif d'entraînement d'un arbre de distribution d'un moteur à combustion interne à piston alternatif, comportant un vilebrequin (2) qui présente à une extrémité un plateau (7) de sortie formant une seule pièce avec le vilebrequin (2) et une couronne dentée (6) fixée sur le vilebrequin (2) à proximité du plateau (7) de sortie et destinée à entrainer un arbre (8) de distribution, caractérisé par le fait que le vilebrequin (2) comporte un moyeu récepteur (5), destiné à recevoir la couronne dentée (6), dont le diamètre (D_{F}) est légèrement supérieur au diamètre (D_{A}) du plateau (7) de sortie, le moyeu récepteur (5) et le plateau (7) de sortie étant séparés l'un de l'autre par un tronçon (3') du vilebrequin (2), dont le diamètre est inférieur à celui du plateau (7) de sortie, et par le fait que la couronne dentée (6) est réalisée d'une seule pièce qui, lors de son montage, est engagée au-delà du plateau (7) de sortie et est frettée à chaud sur le moyeu récepteur (5).

2. Dispositif d'entraînement d'un arbre de distribution selon la revendication 1, caractérisé par le fait que le moyeu récepteur (5) porte, du côté opposé au plateau. (7) de sortie, une collerette (5') saillant radialement, qui sert de butée à la couronne dentée (6).

3. Dispositif d'entraînement d'un arbre de distribution selon la revendication 1 ou 2, caractérisé par le fait que le premier palier (3) du vilebrequin est situé à l'arrière du moyeu récepteur (5) - vu depuis le plateau (7) de sortie.
